# FASCICULE DE BREVET EUROPEEN

(11) **EP 0 693 455 B1**
(45) Date de publication et mention de la délivrance du brevet: **29.12.1999**
(21) Numéro de dépôt: 95630085.9
(22) Date de dépôt: 18.07.1995
(51) Int. Cl.: B66D 3/02

(54) **Appareil de traction ou de levage à machoires, agissant sur des sangles souples à profil plat**
Auf flachen biegsamen Gurten wirkende Zug- oder Hebevorrichtung mit Backen
Traction or lifting device with jaws, acting on low profile flexible straps

(30) Priorité: 18.07.1994 FR 9408860
(43) Date de publication de la demande: 24.01.1996
(73) Titulaire: TRACTEL S.A., 93107 Montreuil Cédex (FR)
(72) Inventeur: Perrier, Denis, F-10100 Rouilly S/Seine (FR)
(74) Mandataire: Weydert, Robert

(56) Documents cités:
- EP-A- 0 064 571
- EP-A- 0 091 357
- WO-A-81/00291
- DE-A- 3 731 383
- FR-A- 2 252 280
- FR-A- 2 290 385

## Description

L'invention concerne un appareil de traction ou de levage d'un lien relié à une charge, fonctionnant par deux paires de mâchoires, à mouvement alternatif, notamment suivant le principe d'auto-serrage par la charge et, notamment également, pourvu d'un dispositif de pré-serrage hors charge et de débrayage simultané des deux paires de mâchoires.

On connaît des palans à mâchoires permettant le levage ou la descente d'une charge par un mécanisme de leviers actionnant deux paires de mâchoires dans un mouvement alternatif, l'une des paires de mâchoires se serrant sur un câble métallique, qui constitue un lien relativement peu souple, dans le sens de déplacement de la charge tandis que l'autre paire de mâchoires se desserre dans un mouvement inverse. De tels appareils sont décrits notamment dans le brevet français N° 914.400 sur lequel la forme en deux parties des revendications indépendantes est basée.

La demande de brevet français No. 2,252,280 concerne un dispositif permettant d'exercer une traction sur des câbles ou des filins présentant une certaine rigidité, tels que ceux qui sont couramment utilisés dans la navigation de plaisance. Le dispositif de traction a deux tubes de guidage du câble ou filin, engagé l'un dans l'autre et chacun porté par une plaque portant aussi un taquet coinceur à deux mâchoires. La demande de brevet allemand no. 37 31 383 concerne un dispositif de traction à câble ou bande flexible pourvu d'une enveloppe pour guider le câble ou la bande flexible entre les paires de mâchoires.

La présente invention a pour objet d'appliquer un ensemble mécanique de même conception cinématique qu'indiqué ci-dessus, à la manoeuvre d'une sangle plate et souple utilisée comme lien pour le déplacement d'une charge.

Selon une première réalisation de l'invention l'appareil de traction et de levage est caractérisé en ce que lesdites paires de mâchoires dotées de surfaces de serrage plates correspondant aux faces larges d'une sangle souple à profil plat sont complétées par deux guides disposés respectivement le long de chacune des deux faces larges de la sangle et suivant sa direction longitudinale, de façon à interdire à celle-ci un mouvement de pliure ou de boucle entre les deux paires de mâchoires lorsque celles-ci se rapprochent l'une de l'autre, et en ce que chacune des deux mâchoires d'une première paire des deux paires de mâchoires est pourvue d'une cavité aménagée longitudinalement dans ces mâchoires, et l'un des deux guides est fixé à l'une des mâchoires de l'autre paire des deux paires de mâchoires et l'autre guide est fixé à l'autre mâchoire de l'autre paire des deux paires de mâchoires, le guide situé sur l'un des côtés de la sangle étant reçu à coulissement dans la cavité de la mâchoire, située sur le même côté de la sangle, de la première paire des deux paires de mâchoires alors que l'autre guide est reçu à coulissement dans la cavité de l'autre mâchoire de la première paire de mâchoires.

Comme la plupart des sangles, et notamment les sangles tissées, sont relativement souples, la sangle peut se plier dans sa partie comprise entre les deux paires de mâchoires, lorsque celles-ci se rapprochent l'une de l'autre. Les guides disposés selon l'invention le long de chaque face large de la sangle, parallèlement à son axe longitudinal interdisent ce pliage.

Ces guides sont fixés de façon à tenir leur position et leur fonction sur une longueur comprise entre les deux paires de mâchoires, au moins égale à leur plus grand éloignement mutuel, sans gêner le serrage des mâchoires ni leur translation.

Les deux guides sont constamment au contact, ou quasiment au contact de la sangle afin d'interdire tout désordre dans son mouvement, et ne s'interposent pas entre les faces internes des mâchoires et la sangle. Ils sont positionnés sur le trajet longitudinal des mâchoires sans gêner le mouvement de translation de celles-ci et sans que leur mouvement de serrage n'applique une pression des guides sur la sangle.

Deux au moins des quatre mâchoires, non situées du même côté de la sangle, coulissent sur le guide situé de leur côté par rapport à la sangle, par le moyen de cavités longitudinales aménagées dans ces mâchoires et de section correspondant à celle dudit guide, cependant que l'autre extrémité de chaque guide sera fixée à la mâchoire de l'autre paire.

Pour des raisons évidentes de construction, il est entendu qu'un guide ne peut être fixé à la fois sur les deux mâchoires situées du même côté de la sangle.

Selon une deuxième réalisation de l'invention l'appareil de traction et de levage est caractérisé par en ce que lesdites paires de mâchoires dotées de surfaces de serrage plates correspondant aux faces larges d'une sangle souple à profil plat sont complétées par deux guides disposés respectivement le long de chacune des deux faces larges de la sangle et suivant sa direction longitudinale, de façon à interdire à celle-ci un mouvement de pliure ou de boucle entre les deux paires de mâchoires lorsque celles-ci se rapprochent l'une de l'autre, et en ce que les guides sont fixés soit à l'une soit aux deux extrémités du carter de l'appareil, et les mâchoires, situées sur l'un des côtés de la sangle, des deux paires de mâchoires sont montées à coulissement sur le guide situé du même côté de la sangle, alors que dans les autres mâchoires des deux paires de mâchoires sont montées à coulissement sur l'autre guide.

La cavité longitudinale des mâchoires pourra être fermée latéralement à l'intérieur de la mâchoire, ou être ouverte latéralement sur la face interne de la mâchoire ou d'une plaquette de serrage de celle-ci.

Dans ce dernier cas, la section de la cavité pourra avoir une forme appropriée telle qu'une queue d'aronde, en coopération avec une forme correspondante de la section du guide, empêchant celui-ci d'échapper latéralement de son logement.

Dans tous les cas, l'action de serrage des mâchoires sur la sangle de devra pas entraîner de pression positive du guide contre la sangle.

On voit donc que les tiges-guides servent de guide à la fois pour la sangle et pour les mâchoires.

Les côtés des mâchoires munis des surfaces de serrage peuvent être plats, mais afin de caler latéralement la sangle dans chaque paire de mâchoires, l'une des mâchoires ou les deux mâchoires de chaque paire peuvent comporter deux relevés latéraux bordant les surfaces de serrage. Selon un autre mode de réalisation l'une des mâchoires avec ou sans relevés latéraux vient se positionner à l'intérieur de sa mâchoire antagoniste comportant des relevés latéraux, de façon à former avec elle un encadrement pour la sangle.

On peut prévoir des plaquettes de serrage en matière appropriée fixées sur les faces internes des mâchoires pour réaliser les conditions d'adhérence optimum entre mâchoire et sangle.

En outre, la face interne des mâchoires ou de leurs plaquettes de serrage peut comporter des empreintes ou reliefs pour améliorer la coopération des mâchoires et de la sangle.

L'appareil de traction ou de levage sera maintenant expliqué en plus grand détail en référence aux figures annexées, sur lesquelles:
La figure 1 est une représentation schématique de l'appareil de traction ou de levage équipé de mâchoires pourvues d'un guide-sangle selon un mode de réalisation de la présente invention,
les figures 2 à 5 représentent différents modes de réalisation des mâchoires.
la figure 6 représente un guide-sangle fixé sur l'un des bloc mâchoires.
la figure 7 représente un guide-sangle fixé sur le carter de l'appareil de traction ou de levage, et
les figures 8a, 8b et 8c représentent le guidage du guide-sangle dans les mâchoires.

Sur la figure 1 le carter 10 d'un appareil de traction ou de levage est représenté schématiquement. Ce carter a un passage d'entrée 12 par lequel la sangle 14 pénètre à l'intérieur du carter 10. La sangle sort du carter de l'appareil par une sortie (non représentée) prévue à l'extrémité opposée du carter 10.

L'appareil est équipé d'un levier de marche avant 16 et d'un levier de marche arrière 18 ainsi que d'une poignée de debrayage 20. A l'intérieur du carter 10 sont disposés deux blocs mâchoires 22, 24 comportant chacun deux mâchoires 22a, 22b respectivement 24a, 24b. Le levier de marche avant 16 est monté pour pivotement autour d'un axe 26 fixe par rapport au carter 10. Le levier de marche avant 16 est relié par une bielle 28 au bloc mâchoire avant 22 et par une bielle 30 au bloc mâchoire arrière. Le levier de marche arrière 18 est relié de façon pivotable au bloc mâchoire avant 22 et une bielle 32 est reliée à pivotement au levier de marche arrière 18 et au bloc mâchoire arrière 24. La poignée de débrayage 20 est reliée par une biellette 34 au levier de marche arrière 18.

La construction d'un appareil de traction ou de levage décrite ci-avant, ainsi que son fonctionnement, sont bien connus dans l'état de la technique des appareils pour la manoeuvre d'un câble métallique et n'ont pas besoin d'être décrits ici en plus grand détail. La différence entre l'appareil de traction ou de levage selon la présente invention, et l'appareil de l'état de la technique réside dans la forme et la construction des blocs mâchoires conçus, selon la présente invention, pour coopérer avec la sangle flexible 14 au lieu du câble métallique. Il suffit de mentionner ici que par pivotement du levier de marche avant 16 la sangle 14 est avancée vers le côté gauche. Lorsque le levier 16 est pivoté dans le sens contraire au mouvement des aiguilles d'une montre les deux mâchoires 24a et 24b du bloc mâchoire arrière 24 serrent la sangle entre elles et se déplacent avec la sangle vers l'avant ou le côté gauche. En même temps les mâchoires 22a et 22b s'écartent de la sangle et le bloc mâchoire avant 22 et déplacé vers l'arrière faisant que les deux blocs mâchoires se rapprochent. Lorsque le levier de marche avant 16 est de nouveau pivoté vers le côté droit dans le sens des aiguilles d'une montre autour de l'axe 26 le mouvement des mâchoires 22 et 24 est inversé, c'est-à-dire les mâchoires s'éloignent l'une de l'autre. Le bloc mâchoire avant 22 serre maintenant la sangle pour l'avancer vers le côté gauche alors que le bloc mâchoire arrière 24 se déplace sur la sangle librement vers l'arrière.

Lorsque le levier de marche arrière 18 est pivoté autour de son pivot le reliant au bloc mâchoire avant 22 vers l'avant dans le sens contraire au mouvement des aiguilles d'une montre les deux mâchoires 22 et 24 se rapprochent l'une de l'autre, le bloc mâchoire avant 22 serrant la sangle pour la déplacer vers le côté droit alors que le bloc mâchoire arrière 24 glisse sur la sangle. Les deux blocs mâchoires 22 et 24 sont déplacés en directions opposées lorsque le levier de marche arrière 18 est pivoté dans le sens opposé, c'est-à-dire dans la direction de mouvement des aiguilles d'une montre. Les deux blocs mâchoires 22 et 24 s'éloignent maintenant l'une de l'autre, la sangle étant coincée dans le bloc mâchoire 24 et le bloc mâchoire 22 glissant sur la sangle en s'éloignant du bloc mâchoire 24. Pour introduire la sangle 14 dans l'appareil de levage ou de traction, les deux blocs mâchoires 22 et 24 doivent être amenés en position ouverte. Cela est réalisé en poussant la poignée de débrayage 20 vers le côté gauche qui agit par l'intermédiaire de la biellette 34, du levier de marche arrière 18 et de la bielle 32 sur les deux blocs mâchoires 22 et 24 en vue de les ouvrir. Un appareil de traction ou de levage selon la construction décrite ci-avant, à l'exception des mâchoires conçues pour coopération avec une sangle flexible, est connu dans l'état de la technique.

Dans la forme de réalisation la plus simple (non-représentée), les mâchoires ont une section transversale rectangulaire simple.

Selon la figure 2, les mâchoires 22a, 22b, 24a, et 24b de chaque paire de mâchoires ont chacune une section transversale en forme de U avec un relevé 40 sur chaque côté de la surface de serrage 42, les deux formes en U, dans chaque prise de mâchoires, se faisant face.

De cette façon, un logement de section rectangulaire aplatie est pratiqué pour recevoir la sangle dans les faces internes des mâchoires. Ce logement permet de guider la sangle latéralement entre les mâchoires d'une même paire.

Selon une variante représentée dans la figure 3A, l'une 22b, 24b seulement des mâchoires d'une même paire est en forme de U, l'autre mâchoire 22a, 24a, de section rectangulaire simple étant dimensionnée pour pouvoir se loger entre les branches de la mâchoire antagoniste en forme de U.

Selon un autre mode d'exécution, représenté dans la figure 3, l'une des mâchoires 22b, 24b ayant une forme de U, l'autre mâchoire 22a, 24a de la même paire a une forme de T obtenue par des épaulements latéraux, la partie centrale du T venant s'emboîter dans le logement de la mâchoire antagoniste en forme de U.

Selon un quatrième mode de réalisation, représenté par la figure 3B, les deux mâchoires 22a, 24a, 22b, 24b d'une même paire sont en forme de U et se font face comme dans le mode de réalisation de la figure 2 avec la différence que l'une des deux mâchoires est plus large que l'autre, de sorte que cette dernière puisse venir s'y loger dans le mouvement de serrage.

Dans les différents cas de figure ci-dessus formant logement pour la sangle 14, les branches ou épaulements de mâchoire sont dimensionnés dans la direction de serrage de la sangle de façon telle que deux mâchoires antagonistes ne viennent jamais en butée l'une contre l'autre lorsque le mouvement de serrage de la sangle 14 est porté à sa limite maximum.

Les modes de réalisation selon les figures 4 et 5 correspondent au mode d'exécution de la figure 2 sauf que selon le mode d'exécution de la figure 4 des plaquettes de serrage de matériaux appropriés 46 sont prévues entre les mâchoires opposées 22a, 22b et 24a, 24b et la sangle 14 pour assurer une adhérence optimum entre les mâchoires et la sangle. Selon la figure 5 les surfaces de serrage 42 des mâchoires 22a, 22b et 24a, 24b comportent des empreintes et/ou des reliefs 48 configurés pour optimiser la cooperation des mâchoires et de la sangle. Bien entendu de telles plaquettes ou des empreintes et/ou de reliefs peuvent aussi être prévus dans le mode d'exécution des figures 3, 3A et 3B. Les plaquettes peuvent aussi avoir des empreintes et/ou des reliefs pour permettre un serrage optimal de la sangle.

La figure 6 représente un premier mode de réalisation d'un guide-sangle fixé sur le bloc mâchoire amont 24. Ce guide-sangle 50 comporte deux pièces de guidage 52 et 54. Chaque pièce de guidage 52 et 54 a une partie de tête attachée par des vis 56 à l'une des mâchoires 22a, 22b du bloc mâchoire arrière 24 et comporte un bras de guidage 50a, 50b s'étendant axialement et reçu dans l'une des mâchoires 22a, 22b du bloc mâchoire avant 22. Les bras de guidage 50a, 50b du guide-sangle 50 sont reçues à coulissement dans des cavités correspondantes 51a, 51b pratiquées dans les mâchoires 22a, 22b du bloc mâchoire avant 22 et sont disposés respectivement le long de chacune des deux faces larges de la sangle 14 suivant sa direction longitudinale de façon à interdire à celle-ci un mouvement de pliure ou de boucle entre les deux blocs mâchoires 22 et 24 lorsque ceux-ci se rapprochent l'un de l'autre. Ce mode de réalisation est également représenté sur la figure 1, voir les bras de guidage 50a, 50b des mâchoires arrières 24a, 24b, reçues dans les passages pratiqués dans les mâchoires avant 22a et 22b.

Selon le mode de réalisation de la figure 7 les mâchoires supérieures 22a, 24b coulissent sur un guide-sangle ou coulisse fixe 60 situé du côté supérieur de la sangle 14 alors que les mâchoires 22b, 24b coulissent sur un guide-sangle ou coulisse fixe semblable 62 situé du côté inférieur de la sangle 14. Les deux coulisses 60 et 62 sont fixées soit à l'une soit aux deux extrémités du carter 10 de l'appareil de levage ou de traction. Les coulisses 60 et 62 sont prévues pour le même but que les pièces de guidage 52, 54 du mode d'exécution de la figure 6, c'est-à-dire elles servent à interdire à la sangle 14 un mouvement de pliure ou de boucle entre les deux blocs de mâchoires 22 et 24 lors que ces blocs se rapprochent l'un de l'autre.

Les figures 8A, 8B et 8C sont des vues en coupe transversale, le long de la ligne 8-8 de la figure 6, des mâchoires 22a, 22b du bloc mâchoire avant 22. Tel que représenté sur la figure 8A les cavités de coulissement 51a, 51b pour les bras de guidage 50a, 50b sont latéralement fermés à l'intérieur des mâchoires 22a, 22b et ont une section correspondante à celle des bras de guidage 50a, 50b. Selon la figure 8C les cavités de coulissement 51a, 51b pratiquées dans les mâchoires 22a, 22b pour les bras de guidage 50a, 50b sont formées par des entailles longitudinalement ouvertes sur les surface de serrage 42 des mâchoires 22a et 22b alors que selon la figure 8B la section de l'entaille longitudinalement ouverte pour le coulissement des mâchoires 22a, 22b sur les bras de guidage 50a, 50b en coopération avec la section du bras de guidage a une forme en queue d'arronde empêchant le bras de guidage de s'échapper de cette entaille.

Les cavités 60a, 62a pratiquées dans les mâchoires 22a, 22b et 24a, 24b du mode d'exécution de la figure 7 pour le montage à coulissement sur les coulisses 60 et 62 peuvent aussi être formées tel que représenté sur les figures 8A, 8B et 8C.

## Revendications

1. Appareil de traction ou de levage d'un lien relié à une charge, fonctionnant par deux paires de mâchoires (22a, 22b; 24a, 24b), à mouvement alternatif, notamment suivant le principe d'auto-serrage par la charge et, notamment également, pourvu d'un dispositif de préserrage hors charge et de débrayage (20) simultané des deux paires de mâchoires (22a, 22b; 24a, 24b), caractérisé en ce que lesdites paires de mâchoires (22a, 22b; 24a, 24b) dotées de surfaces de serrage plates (42) correspondant aux faces larges d'une sangle souple (14) à profil plat sont complétées par deux guides (50a, 50b) disposés respectivement le long de chacune des deux faces larges de la sangle (14) et suivant sa direction longitudinale, de façon à interdire à celle-ci un mouvement de pliure ou de boucle entre les deux paires de mâchoires (22a, 22b; 24a, 24b) lorsque celles-ci se rapprochent l'une de l'autre, et en ce que chacune des deux mâchoires (22a, 22b) d'une première paire des deux paires de mâchoires est pourvue d'une cavité (51a, 51b) aménagée longitudinalement dans ces mâchoires (22a, 22b), et l'un (50a) des deux guides (50a, 50b) est fixé à l'une des mâchoires (24a) de l'autre paire des deux paires de mâchoires et l'autre guide (50b) est fixé à l'autre mâchoire (24b) de l'autre paire des deux paires de mâchoires, le guide situé sur l'un des côtés de la sangle étant reçu à coulissement dans la cavité de la mâchoire (22a), situé sur le même côté de la sangle, de la première paire des deux paires de mâchoires alors que l'autre guide (50b) est reçu à coulissement dans la cavité de l'autre mâchoire (22b) de la première paire de mâchoires (22a, 22b).

2. Appareil de traction ou de levage d'un lien relié à une charge, fonctionnant par deux paires de mâchoires (22a, 22b; 24a, 24b), à mouvement alternatif, notamment suivant le principe d'auto-serrage par la charge et, notamment également, pourvu d'un dispositif de préserrage hors charge et de débrayage (20) simultané des deux paires de mâchoires (22a, 22b; 24a, 24b), caractérisé en ce que lesdites paires de mâchoires (24a, 24b) dotées de surfaces de serrage plates (42) correspondant aux faces larges d'une sangle souple (14) à profil plat sont complétées par deux guides (60, 62) disposés respectivement le long de chacune des deux faces larges de la sangle (14) et suivant sa direction longitudinale, de façon à interdire à celle-ci un mouvement de pliure ou de boucle entre les deux paires de mâchoires (24a, 24b) lorsque celles-ci se rapprochent l'une de l'autre, et en ce que les guides (60, 62) sont fixés soit à l'une soit aux deux extrémités du carter (10) de l'appareil, et les mâchoires (22a, 24a), situées sur l'un des côtés de la sangle, des deux paires de mâchoires sont montées à coulissement sur le guide (60) situé du même côté de la sangle, alors que les autres mâchoires (22b, 24b) des deux paires de mâchoires sont montées à coulissement sur l'autre guide (62), les guides (60, 62) passant des cavités de coulissement (60a, 62a) des machoires (22a, 22b; 24a, 24b).

3. Appareil selon la revendication 1 ou 2, caractérisé en ce que l'une des mâchoires ou les deux mâchoires de chaque paire (22a, 22b; 24a, 24b) comportent deux relevés latéraux (40) bordant les surfaces de serrage (42).

4. Appareil selon l'une quelconque des revendications 1 à 3, caractérisé en ce que l'une des mâchoires (22a, 24a) vient se loger dans sa mâchoire antagoniste (22b; 24b) comportant des relevés latéraux (40) pour former avec celle-ci un encadrement pour le passage ou le serrage de la sangle (14) qui s'y trouve.

5. Appareil selon l'une quelconque des revendications 1 à 4, caractérisé en ce que des plaquettes (46) de matériau approprié pour une adhérence optimum entre mâchoire et sangle sont fixées sur la face interne des mâchoires (22a, 22b; 24a, 24b).

6. Appareil selon l'une quelconque des revendications 1 à 5, caractérisé en ce que la surface de serrage (42) des mâchoires (22a, 22b; 24a, 24b) ou de leurs plaquettes (46) comportent des empreintes et/ou des reliefs (48) configurés pour optimiser la coopération des mâchoires (22a, 22b; 24a, 24b) et de la sangle (14).

7. Appareil selon l'une quelconque des revendications 1 à 6, caractérisé en ce que la cavité de coulissement (51a, 51b; 60a, 62a) des mâchoires (22a, 22b; 24a, 24b) est latéralement fermée à l'intérieur de ces mâchoires, suivant une section correspondant à celle du guide (50a, 50b; 60, 62).

8. Appareil selon l'une quelconque des revendications 1 à 6, caractérisé en ce que la cavité de coulissement (51a, 51b; 60a, 62a) des mâchoires (22a, 22b; 24a, 24b) est une entaille longitudinalement ouverte sur la face interne desdites mâchoires (22a, 22b; 24a, 24b).

9. Appareil selon la revendication 8, caractérisé en ce que la section de l'entaille, en coopération avec la section du guide (50a, 50b; 60, 62), a une forme empêchant le guide (50a, 50b; 60, 62) d'échapper à cette entaille.

## Claims

1. Traction or lifting device of a tie connected to a load, operating by two pairs of jaws (22a, 22b; 24a, 24b), of alternating movement, especially according to the principle of automatic gripping by the load and, in particular, also provided with a means (20) for pre-clamping under no load and for simultaneously unclamping the two pairs of jaws (22a, 22b; 24a, 24b), characterized in that said pairs of jaws (22a, 22b; 24a, 24b) provided with flat clamping surfaces (42) corresponding to the wide faces of a flexible strap (14) of flat profile are completed by two guides (50a, 50b) disposed along each of the two wide faces, respectively, of the strap (14) and along its longitudinal direction, so as to prevent the strap forming a fold or loop between the two pairs of jaws (22a, 22b; 24a, 24b) when said pairs of jaws move towards one another, and in that each of the two jaws (22a, 22b) of a first pair of the two pairs of jaws is provided with a cavity (51a, 51b) formed longitudinally within said jaws (22a, 22b), and one (50a) of the two guides (50a, 50b) is fixed to one of the jaws (24a) of the other pair of the two pairs of jaws and the other guide (50b) is fixed to the other jaw (24b) of the other pair of the two pairs of jaws, the guide located on one of the sides of the strap being slidably received in the cavity of the jaw (22a), located on the same side of the strap, of the first pair of the two pairs of jaws while the other guide (50b) is slidably received in the cavity of the other jaw (22b) of the first pair of jaws (22a, 22b).

2. Traction or lifting device of a tie connected to a load, operating by two pairs of jaws (22a, 22b; 24a, 24b) of alternating movement, especially according to the principle of automatic gripping by the load and, in particular, also provided with a means (20) for pre-clamping under no load and for simultaneously unclamping the two pairs of jaws (22a, 22b; 24a, 24b), characterized in that said pairs of jaws (22a, 22b; 24a, 24b) provided with flat clamping surfaces (42) corresponding to the wide faces of a flexible strap (14) of flat profile are completed by two guides (60, 62) disposed along each of the two wide faces, respectively, of the strap (14) and along its longitudinal direction, so as to prevent the strap forming a fold or loop between the two pairs of jaws (22a, 22b; 24a, 24b) when said pairs of jaws move towards one another, and in that the guides (60, 62) are attached to one or to both extremities of the housing (10) of the device, and the jaws (22a, 24a), located on one of the sides of the strap, of the two pairs of jaws are slidably mounted on the guide (60) located on the same side of the strap while the other jaws (22b, 24b) of the two pairs of jaws are slidably mounted on the other guide (62), said guides (60, 62) passing through slide cavities (60a, 62a) in the jaws (22a, 22b; 24a, 24b).

3. Device according to claim 1 or 2, characterized in that one of the jaws of the two jaws of each pair of jaws (22a, 22b; 24a, 24b) comprise two lateral raised sections (40) bordering the clamping surfaces (42).

4. Device according to any one of claims 1 to 3, characterized in that one of the jaws (22a, 24b) is received in its opposing jaw (22b; 24b) having lateral raised sections (40) to form therewith an enclosure for the passage or the clamping of the strap (14) located therein.

5. Device according to any one of claims 1 through 4, characterized in that shims (46) of appropriate material for providing optimum adhesion between the jaw and the strap are fixed to the inner surface of the jaws (22a, 22b; 24a, 24b).

6. Device according to any one of claims 1 through 5, characterized in that the clamping surface (42) of the jaws (22a, 22b; 24a, 24b) or of the shims (46) thereof comprise indentations and/or elevations (48) configured to optimise the cooperation of the jaws (22a, 22b; 24a, 24b) and the strap (14).

7. Device according to any one of claims 1 to 6, characterized in that the slide cavity (51a, 51b; 60a, 62a) of the jaws (22a, 22b; 24a, 24b) is laterally closed within the interior of the jaws by having a cross-section corresponding to that of the guide (50a, 50b; 60, 62).

8. Device according to any one of claims 1 to 6, characterized in that the slide cavity (51a, 51b; 60a, 62a) of the jaws (22a, 22b; 24a, 24b) is a slot which is longitudinally open on the internal face of said jaws (22a, 22b; 24a, 24b).

9. Device according to claim 8, characterized in that the cross-section of the slot, in cooperation with the cross-section of the guide (50a, 50b; 60, 62) has a shape preventing the guide (50a, 50b; 60, 62) to disengage said slot.

## Patentansprüche

1. Vorrichtung zum Ziehen oder Heben eines an eine Last angeschlossenen Zugmittels, mit zwei Klemmbackenpaaren (22a, 22b; 24a, 24b), die hin und her beweglich sind, insbesondere entsprechend dem Prinzip des automatischen Klemmens durch die Last, und insbesondere auch mit einer Einrichtung (20) zum Vorklemmen bei Lastabwesenheit und zum gleichzeitigen Öffnen der zwei Klemmbackenpaare (22a, 22b; 24a, 24b), dadurch gekennzeichnet, daß die Klemmbackenpaare (22a, 22b; 24a, 24b) versehen mit flachen Klemmflächen (42) entsprechend den breiten Flächen eines flexiblen Gurtes (14) mit flachem Querschnitt vervollständigt sind durch zwei Führungen (50a, 50b), welche sich jeweils längs einer jeden der zwei breiten Flächen des Gurtes (14) befinden und sich in Längsrichtung desselben erstrecken, um eine Falt- oder Schleifenbildung zwischen den zwei Klemmbackenpaaren (22a, 22b; 24a, 24b) zu verhindern, wenn diese sich aufeinander zu bewegen, und daß jede der zwei Klemmbacken (22a, 22b) eines ersten Paares der zwei Klemmbackenpaare mit einem Hohlraum (51a, 51b) in Längsrichtung in diesen Klemmbacken (22a, 22b) versehen ist, und eine (50a) der beiden Führungen (50a, 50b) an einer der Klemmbacken (24a) des anderen Paares der zwei Klemmbackenpaare und die andere Führung (50b) an der anderen Klemmbacke (24b) des anderen Paares der zwei Klemmbackenpaare befestigt ist, wobei die auf einer Seite des Gurtes liegende Führung gleitend aufgenommen ist in dem Hohlraum der Klemmbacke (22a), welche sich auf der gleichen Seite des Gurtes befindet, des ersten Paares der zwei Klemmbackenpaare, während die Führung (50b) gleitend aufgenommen ist in dem Hohlraum der anderen Klemmbacke (22b) des ersten Klemmbackenpaares (22a, 22b).

2. Vorrichtung zum Ziehen oder Heben eines an eine Last angeschlossenen Zugmittels, mit zwei Klemmbackenpaaren (22a, 22b; 24a, 24b), die hin und her beweglich sind, insbesondere entsprechend dem Prinzip des automatischen Klemmens durch die Last, und insbesondere auch mit einer Einrichtung (20) zum Vorklemmen bei Lastabwesenheit und zum gleichzeitigen Öffnen der zwei Klemmbackenpaare (22a, 22b; 24a, 24b), dadurch gekennzeichnet, daß die Klemmbackenpaare (22a, 22b; 24a, 24b) versehen mit flachen Klemmflächen (42) entsprechend den breiten Flächen eines flexiblen Gurtes (14) mit flachem Querschnitt vervollständigt sind durch zwei Führungen (60, 62), welche sich jeweils längs einer jeden der zwei breiten Flächen des Gurtes (14) befinden und sich in Längsrichtung desselben erstrecken, um eine Falt- oder Schleifenbildung zwischen den zwei Klemmbackenpaaren (22a, 22b; 24a, 24b) zu verhindern, wenn diese sich aufeinander zu bewegen, und daß die Führungen (60, 62) an einem oder beiden Enden des Gehäuses (10) der Vorrichtung befestigt sind, und die sich auf einer Seite des Gurtes befindenden Klemmbacken (22a, 24a) der zwei Klemmbackenpaare verschiebbar auf der Führung (60) angeordnet sind, die sich auf der gleichen Seite des Gurtes befindet, während die anderen Klemmbacken (22b, 24b) der zwei Klemmbackenpaare verschiebbar auf der anderen Führung (62) angeordnet sind, wobei die Führungen (60, 62) durch Gleithohlräume (60a, 62a) in den Klemmbacken (22a, 22b; 24a, 24b) ragen.

3. Vorrichtung nach Anspruch 1 oder 2, dadurch gekennzeichnet, daß eine der Klemmbacken oder die beiden Klemmbacken eines jeden Klemmbackenpaares (22a, 22b; 24a, 24b) seitliche Erhebungen (40) aufweisen, welche die Klemmflächen (42) säumen.

4. Vorrichtung nach einem der Ansprüche 1 bis 3, dadurch gekennzeichnet, daß eine der Klemmbacken (22a, 24a) in der gegenüberliegenden Klemmbacke (22b; 24b) aufgenommen ist, welche seitliche Erhebungen (40) aufweist, um zusammen mit dieser eine Einrahmung für das Hindurchgleiten oder Klemmen des Gurtes (14) zu bilden, der sich darin befindet.

5. Vorrichtung nach einem der Ansprüche 1 bis 4, dadurch gekennzeichnet, daß Plättchen (46) aus einem geeigneten Werkstoff für eine optimale Haftung zwischen der Klemmbacke und dem Gurt auf der Innenfläche der Klemmbacken (22a, 22b; 24a, 24b) befestigt sind.

6. Vorrichtung nach einem der Ansprüche 1 bis 5, dadurch gekennzeichnet, daß die Klemmflächen (42) der Klemmbacken (22a, 22b; 24a, 24b) oder ihre Plättchen (46) Vertiefungen und/oder Erhebungen (48) aufweisen, die geformt sind, um die Zusammenwirkung der Klemmbacken (22a, 22b; 24a, 24b) und des Gurtes (14) zu optimieren.

7. Vorrichtung nach einem der Ansprüche 1 bis 6, dadurch gekennzeichnet, daß der Gleithohlraum (51a, 51b; 60a, 62a) der Klemmbacken (22a, 22b; 24a, 24b) seitlich innerhalb der Klemmbacken verschlossen ist, gemäß einer Form, welche der Form der Führung (50a, 50b; 60, 62) entspricht.

8. Vorrichtung nach einem der Ansprüche 1 bis 6, dadurch gekennzeichnet, daß der Gleithohlraum (51a, 51b; 60a, 62a) der Klemmbacken (22a, 22b; 24a, 24b) eine Nut ist, welche in Längsrichtung offen ist auf der Innenfläche dieser Klemmbacken (22a, 22b; 24a, 24b).

9. Vorrichtung nach Anspruch 8, dadurch gekennzeichnet, daß der Querschnitt der Nut, in Zusammenwirkung mit dem Querschnitt der Führung (50a, 50b; 60, 62) eine Form aufweist, die ein Austritt der Führung (50a, 50b; 60, 62) aus dieser Nut verhindert.
